# EUROPÄISCHE PATENTANMELDUNG

(11) **EP 4 657 666 A1**
(43) Veröffentlichungstag der Anmeldung: **03.12.2025**
(21) Anmeldenummer: 25178834.5
(22) Anmeldetag: 26.05.2025
(51) Int. Cl.: H01R 4/48

(54) **ANSCHLUSSKLEMME ZUM ANSCHLIESSEN EINER ELEKTRISCHEN LEITUNG**

(30) Priorität: 28.05.2024 DE 102024114958
(71) Anmelder: Phoenix Contact GmbH & Co KG, 32825 Blomberg (DE)
(72) Erfinder: Reibke, Heinz, 32105 Bad Salzuflen (DE); Berghahn, Kevin, 32825 Blomberg (DE)

(57) **Zusammenfassung**

Eine Anschlussklemme (1) umfasst ein Gehäuse (10), das eine Stecköffnung (100) aufweist, in die die elektrische Leitung (2) zum Anschließen an die Anschlussklemme (1) einsteckbar ist. An dem Gehäuse (10) ist ein Kontaktelement (11) zum elektrischen Kontaktieren mit der elektrischen Leitung (2) angeordnet. Ein Betätigungselement (14) ist zum Verstellen eines Klemmschenkels (120) eines Federelements (12) relativ zu dem Gehäuse (10) bewegbar. Ein relativ zu dem Gehäuse (10) verstellbares Auslöseelement (13) weist einen Auslöseabschnitt (130) auf. Der Klemmschenkel (120) ist in der Freigabestellung mit dem Auslöseelement (13) verrastet. Das Auslöseelement (13) nimmt, wenn das Auslöseelement (13) mit dem Klemmschenkel (120) verrastet ist, eine Raststellung relativ zu dem Gehäuse (10) ein. Ein durch einen Nutzer betätigbares Auslösebetätigungselement (15) ist mit dem Auslöseelement (13) wirkverbunden und ist relativ zu dem Gehäuse (10) verstellbar, um das Auslöseelement (13) aus der Raststellung zu lösen.

## Beschreibung

Die Erfindung betrifft eine Anschlussklemme zum Anschließen einer elektrischen Leitung nach dem Oberbegriff des Anspruchs 1.

Eine derartige Anschlussklemme umfasst ein Gehäuse, das eine Stecköffnung aufweist, in die die elektrische Leitung zum Anschließen an die Anschlussklemme eingesteckt werden kann. An dem Gehäuse ist ein Kontaktelement zum elektrischen Kontaktieren mit der elektrischen Leitung angeordnet. Ein Federelement weist einen Klemmschenkel auf, der ausgebildet ist, auf die elektrische Leitung einzuwirken, um die elektrische Leitung in Kontakt mit dem Kontaktelement zu bringen, wenn die elektrische Leitung in die Stecköffnung eingesteckt ist. Ein Betätigungselement ist zum Verstellen des Klemmschenkels relativ zu dem Gehäuse bewegbar. Das Betätigungselement kann hierzu zum Beispiel werkzeuglos oder unter Verwendung eines Werkzeugs aus einer nicht betätigten Stellung in eine betätigte Stellung verstellt werden, um den Klemmschenkel zum Beispiel zum erleichterten Einstecken der elektrischen Leitung in die Stecköffnung oder zum Entnehmen der elektrischen Leitung aus der Stecköffnung elastisch in eine Freigabestellung relativ zu dem Gehäuse zu verstellen.

Eine solche Anschlussklemme verwirklicht durch Verwendung des Federelements einen Federkraftanschluss, bei dem die elektrische Leitung in angeschlossener Stellung mit dem Kontaktelement unter elastischer Federwirkung des Federelements verklemmt und somit elektrisch an das Kontaktelement angeschlossen ist.

Die Anschlussklemme umfasst ein relativ zu dem Gehäuse verstellbares Auslöseelement, das einen Auslöseabschnitt aufweist. Der Klemmschenkel ist ausgebildet, in der Freigabestellung mit dem Auslöseelement zu verrasten, sodass der Klemmschenkel in der Freigabestellung gehalten ist. Wenn das Auslöseelement mit dem Klemmschenkel verrastet ist, nimmt das Auslöseelement eine Raststellung relativ zu dem Gehäuse ein. Durch Zusammenwirken des Auslöseabschnitts mit der elektrischen Leitung bei Einstecken der elektrischen Leitung in die Stecköffnung ist das Auslöseelement aus der Raststellung heraus bewegbar, um den Klemmschenkel aus der Freigabestellung zu lösen.

Bei einer aus der DE 10 2019 127 464 B3 bekannten Anschlussklemme ist ein Federelement in Form einer Zugfeder vorgesehen, die eine angeschlossene elektrische Leitung durch elastische Federwirkung in Anlage mit einem zugeordneten Kontaktelement zieht und somit eine klemmende Verbindung zwischen der elektrischen Leitung und dem Kontaktelement herstellt. Die elektrische Leitung wird hierzu bei Ansetzen durch eine Öffnung in dem Klemmschenkel hindurchgeschoben und in angeschlossener Stellung zwischen dem Klemmschenkel und dem Kontaktelement verklemmt.

Bei der Anschlussklemme der DE 10 2019 127 464 B3 ist eine Rasteinrichtung vorgesehen, über die der Klemmschenkel in einer Freigabestellung relativ zu dem Gehäuse verrastet ist. Bei Einstecken der elektrischen Leitung wird die Rasteinrichtung ausgelöst und somit die Verrastung aufgehoben, sodass der Klemmschenkel aus der Freigabestellung verstellt wird und dadurch die elektrische Leitung mit dem Kontaktelement verklemmt. Um den Klemmschenkel in die Freigabestellung zu überführen, insbesondere um ein Ansetzen der elektrischen Leitung zu ermöglichen oder eine angeschlossene elektrische Leitung von der Anschlussklemme zu lösen, kann ein Werkzeug, zum Beispiel ein Schraubendreher, an die Anschlussklemme angesetzt und dadurch eine Kraft auf den Klemmschenkel ausgeübt werden.

Aus der EP 4 033 610 A1 ist eine elektrische Anschlussanordnung bekannt, bei der ein Betätigungselement in einer betätigten Stellung mit dem Gehäuse der Anschlussanordnung verrastet ist, um dadurch einen Klemmschenkel eines Federelements in einer Freigabestellung zu halten. Über ein Löseelement ist die Verrastung zwischen dem Gehäuse und dem Betätigungselement lösbar.

Aufgabe der vorliegenden Erfindung ist es, eine Anschlussklemme zur Verfügung zu stellen, die es in zuverlässiger Weise ermöglicht, den Klemmschenkel des Federelements aus der Freigabestellung zu lösen, um eine elektrische Leitung an die Anschlussklemme anzuschließen.

Diese Aufgabe wird durch einen Gegenstand mit den Merkmalen des Anspruchs 1 gelöst.

Demnach weist die Anschlussklemme ein durch einen Nutzer betätigbares Auslösebetätigungselement auf, das mit dem Auslöseelement wirkverbunden ist und relativ zu dem Gehäuse verstellbar ist, um das Auslöseelement aus der Raststellung zu lösen.

Bei der Anschlussklemme wird die elektrische Leitung elektrisch mit dem elektrischen Kontaktelement kontaktiert, indem bei in die Stecköffnung eingesteckter elektrischer Leitung der Klemmschenkel auf die elektrische Leitung einwirkt und diese federelastisch in Richtung eines Kontakts mit dem Kontaktelement belastet. Um das Anstecken der elektrischen Leitung zu erleichtern, kann der Klemmschenkel des Federelements elastisch durch Betätigung des Betätigungselements ausgelenkt werden, um auf diese Weise den Klemmschenkel in eine Freigabestellung zu überführen, in der ein Raum im Bereich der Stecköffnung freigegeben ist und somit die elektrische Leitung in im Wesentlichen kraftloser Weise in die Stecköffnung eingesteckt oder eine angeschlossene elektrische Leitung in einfacher Weise von der Anschlussklemme entnommen werden kann.

In der Freigabestellung ist der Klemmschenkel in Position relativ zu dem Gehäuse gehalten. Dadurch ergibt sich eine einfache Handhabung, bei der der Klemmschenkel zum Anschließen einer elektrischen Leitung in die Freigabestellung überführt werden kann, um ein im Wesentlichen kraftloses Anstecken der elektrischen Leitung an die Anschlussklemme zu ermöglichen.

Um den Klemmschenkel in der Freigabestellung zu halten, weist die Anschlussklemme ein Auslöseelement auf, das einen Auslöseabschnitt ausbildet. Der Klemmschenkel ist dazu ausgestaltet, in der Freigabestellung mit dem Auslöseelement zu verrasten. Der Auslöseabschnitt ist demgegenüber dazu ausgebildet, zum Lösen des Klemmschenkels aus der Freigabestellung mit der elektrischen Leitung bei Einstecken in die Stecköffnung zusammenzuwirken.

Das Auslöseelement dient somit zum Verrasten mit dem Klemmschenkel in der Freigabestellung. Das Auslöseelement dient zudem zum Auslösen des Klemmschenkels aus der Freigabestellung, um den Klemmschenkel selbsttätig bei Einstecken der elektrischen Leitung in die Stecköffnung aus der Freigabestellung auszulösen und somit den Klemmschenkel in eine Klemmstellung zu überführen, in der die in die Stecköffnung eingesteckte elektrische Leitung mit dem Kontaktelement der Anschlussklemme elektrisch kontaktiert ist. Hierzu kann der Auslöseabschnitt durch Zusammenwirken mit der elektrischen Leitung ausgelöst werden, sodass die Verrastung des Klemmschenkels mit dem Auslöseelement aufgehoben und der Klemmschenkel somit aus der Freigabestellung gelöst wird.

Dadurch, dass der Auslöseabschnitt des Auslöseelements bei Einstecken der elektrischen Leitung ausgelenkt wird, schließt die Anschlussklemme selbsttätig bei Einstecken der elektrischen Leitung. Es ergibt sich ein einfacher Anschlussvorgang, bei zuverlässigem Kontaktieren der elektrischen Leitung mit dem Kontaktelement durch Klemmwirkung des Klemmschenkels.

Das Auslöseelement ist vorzugsweise zu dem Federelement gesondert und somit als separates Element zusätzlich zum Federelement vorhanden. Das Auslöseelement ist zu dem Gehäuse verstellbar, beispielsweise verkippbar oder verschiebbar, und kann somit zum Auslösen des Klemmschenkels relativ zu dem Gehäuse verstellt werden.

Das Auslöseelement kann beispielsweise aus Metall zum Beispiel als Stanz-Biegeteil geformt sein.

Das Federelement kann beispielsweise als Stanzbiegeteil aus einem elastisch federnden Metallmaterial, zum Beispiel einem Federstahl, geformt sein.

Die Anschlussklemme weist ein durch einen Nutzer betätigbares Auslösebetätigungselement aus, das mit dem Auslöseelement wirkverbunden ist. Das Auslösebetätigungselement kann relativ zu dem Gehäuse verstellt werden, um das Auslöseelement aus der Raststellung zu lösen.

Generell soll bei Einstecken einer elektrischen Leitung diese auf den Auslöseabschnitt treffen und dadurch das Auslöseelement relativ zu dem Gehäuse bewegen, sodass der Auslöseabschnitt aus der Raststellung heraus bewegt und die Verrastung zwischen dem Auslöseelement und dem Klemmschenkel somit gelöst wird, sodass der Klemmschenkel aufgrund einer Federspannung an dem Federelement selbsttätig in Richtung der Klemmstellung bewegt wird und somit die eingesteckte elektrische Leitung mit dem Kontaktelement verklemmt. Sollte jedoch im Ausnahmefall das Auslöseelement bei Einstecken einer elektrischen Leitung nicht auslösen, so kann das Auslösebetätigungselement durch einen Nutzer betätigt werden, um auf diese Weise das Auslöseelement aus der Raststellung zu lösen. Sollte bei Einstecken einer elektrischen Leitung der Klemmschenkel des Federelements somit nicht selbsttätig aus der Verrastung gelöst werden, so kann dies durch das Auslösebetätigungselement bewirkt werden, indem ein Nutzer das Auslösebetätigungselement betätigt, dadurch das Auslösebetätigungselement relativ zu dem Gehäuse verstellt und so das Auslöseelement aus der Raststellung heraus bewegt.

Es wird somit, für den Bedarfsfall, die Möglichkeiten für eine Notauslösung des Auslösebetätigungselements zur Verfügung gestellt. Sollte die Anschlussklemme bei Einstecken einer elektrischen Leitung in die Stecköffnung nicht automatisch auslösen, kann ein Auslösen der Anschlussklemme durch Betätigen des Auslösebetätigungselements durch einen Nutzer bewirkt werden.

In einer Ausgestaltung weisen das Auslöseelement ein erstes Kopplungselement und das Auslösebetätigungselement ein zweites Kopplungselement auf. Das erste Kopplungselement und das zweite Kopplungselement sind miteinander gekoppelt, sodass bei einer Verstellbewegung des Auslösebetätigungselements relativ zum Gehäuse das Auslöseelement mitgenommen und somit ebenfalls relativ zu dem Gehäuse verstellt wird.

Eines der Kopplungselemente kann beispielsweise durch einen Kopplungszapfen und das andere der Kopplungselemente durch eine Kopplungsöffnung ausgebildet sein. Zur Kopplung stehen der Kopplungszapfen und die Kopplungsöffnung miteinander in Eingriff, sodass eine Betätigungsbewegung des Auslösebetätigungselements in eine Bewegung des Auslöseelements umgesetzt wird.

In einer Ausgestaltung nimmt das Auslösebetätigungselement eine erste Stellung relativ zu dem Gehäuse ein, wenn das Auslöseelement in der Raststellung ist. Demgegenüber nimmt das Auslösebetätigungselement beispielsweise eine zweite Stellung relativ zu dem Gehäuse ein, wenn das Auslöseelement in einer entrasteten Stellung ist. Die Kopplung des Auslösebetätigungselements mit dem Auslöseelement ist somit derart, dass das Auslösebetätigungselement eine definierte erste oder zweite Stellung relativ zu dem Gehäuse einnimmt, wenn das Auslöseelement sich in der Raststellung oder in einer relativ zu der Raststellung verstellten, entrasteten Stellung befindet.

Durch eine solche Kopplung des Auslösebetätigungselements mit dem Auslöseelement kann das Auslösebetätigungselement zum Bereitstellen einer Anzeige verwendet werden. So kann das Auslösebetätigungselement insbesondere ausgebildet sein, in der ersten Stellung anzuzeigen, dass das Auslöseelement in der Raststellung ist, und in der zweiten Stellung anzuzeigen, dass das Auslöseelement in der entrasteten Stellung ist. An der Stellung des Auslösebetätigungselements kann ein Nutzer somit von außerhalb der Anschlussklemme erkennen, ob die Anschlussklemme bei Einstecken einer elektrischen Leitung in bestimmungsgemäßer Weise ausgelöst hat oder nicht. Befindet sich das Auslösebetätigungselement in der zweiten Stellung, zeigt dies an, dass das Auslöseelement aus der Raststellung herausverstellt worden ist und somit entrastet worden ist.

In einer Ausgestaltung weist das Auslösebetätigungselement einen Kopf auf, der in einer Betätigungsöffnung des Gehäuses aufgenommen ist. Von dem Kopf ist beispielsweise ein mit dem Auslöseelement wirkverbundener Schaftabschnitt erstreckt. Bei einer Verstellbewegung wird der Kopf des Auslösebetätigungselements in der Betätigungsöffnung des Gehäuses bewegt, wobei anhand der Stellung des Kopfes in der Betätigungsöffnung erkennbar ist, in welcher Stellung sich das Auslösebetätigungselement gerade befindet.

Gegebenenfalls kann an dem Kopf und/oder im Bereich der Betätigungsöffnung auch eine farbliche Markierung angebracht sein, die auf eine gerade eingenommene Stellung des Auslösebetätigungselements hinweist. Beispielsweise ist eine farbliche Markierung an der Betätigungsöffnung in einer Ausgestaltung nur dann sichtbar, wenn sich das Auslösebetätigungselement in der zweiten Stellung befindet, sodass anhand der Erkennbarkeit der farblichen Markierung auf die gerade eingenommene Stellung des Auslösebetätigungselements hingewiesen wird.

Das Auslösebetätigungselement ist relativ zu dem Gehäuse verstellbar, wobei das Auslösebetätigungselement grundsätzlich in beliebiger Weise relativ zu dem Gehäuse bewegbar sein kann, beispielsweise verschiebbar, verkippbar oder verschwenkbar.

In einer Ausgestaltung ist das Auslösebetätigungselement entlang einer Auslösebetätigungsrichtung relativ zu dem Gehäuse verschiebbar. Die Auslösebetätigungsrichtung ist hierbei beispielsweise einer Steckrichtung gleichgerichtet, entlang derer eine elektrische Leitung in die Stecköffnung des Gehäuses einsteckbar ist. Dies kann einen Nutzerkomfort erhöhen, weil ein Einstecken einer elektrischen Leitung und gegebenenfalls eine Betätigung des Auslösebetätigungselements für eine Notauslösung gleichgerichtet an einer gemeinsamen Gehäuseseite der Anschlussklemme erfolgen kann.

In einer Ausgestaltung weist das Auslösebetätigungselement ein Anschlagelement zum Begrenzen eines Verstellwegs des Auslösebetätigungselements relativ zu dem Gehäuse auf. Das Anschlagelement kann beispielsweise in einer Gehäuseöffnung des Gehäuses einliegen und in der Gehäuseöffnung verstellbar sein. Das Anschlagelement kann hierbei einen Anschlag zwischen dem Auslösebetätigungselement und dem Gehäuse in eine Bewegungsrichtung oder in zwei entgegengesetzte Bewegungsrichtungen bereitstellen. Beispielsweise kann das Anschlagelement nur in der ersten Stellung mit dem Gehäuse in Anlage sein und somit einen Anschlag in der ersten Stellung bereitstellen. Alternativ kann das Anschlagelement nur in der zweiten Stellung des Auslösebetätigungselements mit dem Gehäuse in Anlage sein und somit einen Anschlag in der zweiten Stellung bereitstellen. Wiederum alternativ kann das Anschlagelement sowohl in der ersten Stellung als auch in der zweiten Stellung mit dem Gehäuse in Anlage sein und somit den Verstellweg des Auslösebetätigungselements in beide Verstelleinrichtungen (in Richtung der zweiten Stellung und in Richtung der ersten Stellung) begrenzen.

Das Auslöseelement ist grundsätzlich in beliebiger Weise relativ zu dem Gehäuse bewegbar. Beispielsweise kann das Auslöseelement relativ zu dem Gehäuse verschiebbar, verkippbar oder verschwenkbar sein.

In einer Ausgestaltung ist das Auslöseelement relativ zu dem Gehäuse verkippbar. Das Auslöseelement kann hierzu an dem Gehäuse oder dem Kontaktelements gelagert sein und um eine Kippachse relativ zu dem Gehäuse verkippt werden, um das Auslöseelement zwischen der Raststellung und der entrasteten Stellung relativ zu dem Gehäuse zu bewegen.

In einer Ausgestaltung definiert das Gehäuse einen Aufnahmeraum, in den hinein die elektrische Leitung durch Einstecken in die Stecköffnung einführbar ist. Der Auslöseabschnitt erstreckt sich in dem Aufnahmeraum zum Zusammenwirken mit der elektrischen Leitung. Insbesondere kann der Auslöseabschnitt sich näherungsweise quer zu einer Steckrichtung, entlang der eine elektrische Leitung in die Stecköffnung einsteckbar ist, in dem Aufnahmeraum erstrecken.

In einer Ausgestaltung weist das Auslöseelement einen Rastabschnitt auf, mit dem der Klemmschenkel in der Freigabestellung verrastet ist, um den Klemmschenkel dadurch in der Freigabestellung zu halten.

In einer Ausgestaltung weist das Kontaktelement einen Kontaktabschnitt zum elektrischen Kontaktieren mit der elektrischen Leitung auf. Der Kontaktabschnitt kann beispielsweise balkenförmig geformt und zum Beispiel linear entlang der Steckrichtung erstreckt sein, entlang derer eine elektrische Leitung in die Stecköffnung des Gehäuses einzustecken ist. Bei angeschlossener elektrischer Leitung wird eine abisoliertes Leitungsende flächig in Anlage mit dem Kontaktabschnitt gepresst und somit elektrisch mit dem Kontaktabschnitt kontaktiert und zudem mechanisch an dem Kontaktabschnitt arretiert.

In einer Ausgestaltung ist der Klemmschenkel auf einer ersten Seite des Kontaktabschnitts angeordnet, während das Auslösebetätigungselement auf einer der ersten Seite abgewandten, zweiten Seite des Kontaktabschnitts angeordnet ist. Der Klemmschenkel einerseits und das Auslösebetätigungselement andererseits sind somit auf unterschiedlichen Seiten des Kontaktabschnitts angeordnet. Der Klemmschenkel ist im Bereich der ersten Seite des Kontaktabschnitts verstellbar und belastet eine angeschlossene elektrische Leitung in Richtung der ersten Seite des Kontaktabschnitts. Das Auslösebetätigungselement ist demgegenüber im Bereich der der ersten Seite abgewandten, zweiten Seite relativ zu dem Gehäuse und relativ zu dem Kontaktabschnitt verstellbar.

In einer Ausgestaltung ist der Auslöseabschnitt des Auslöseelements auf der ersten Seite des Kontaktabschnitts angeordnet. Das Auslöseelement greift hierbei zur Kopplung mit dem Auslösebetätigungselement auf der zweiten Seite des Kontaktabschnitts an dem Kontaktabschnitt vorbei. Beispielsweise kann das Auslöseelement einen Kopplungszapfen aufweisen, der an dem Kontaktabschnitt vorbeigreift, um auf diese Weise eine Kopplung mit dem Auslösebetätigungselement auf der zweiten Seite des Kontaktabschnitts herzustellen.

In einer Ausgestaltung weist das Auslöseelement zumindest einen von dem Auslöseabschnitt vorstehenden Lagerschenkel auf. Das Auslöseelement ist über den zumindest einen Lagerschenkel verstellbar an dem Gehäuse oder dem Kontaktelement gelagert. Beispielsweise kann der Lagerschenkel zu dem Auslöseabschnitt umgebogen sein, beispielsweise um einen Winkel von näherungsweise 90°, sodass der Auslöseabschnitt quer zur Steckrichtung (entlang derer eine elektrische Leitung in die Stecköffnung einsteckbar ist) in dem Aufnahmeraum innerhalb des Gehäuses erstreckt ist. Über den Lagerschenkel ist das Auslöseelement relativ zu dem Gehäuse, beispielsweise an dem ortsfest im Gehäuse festgelegten Kontaktelement, gelagert, sodass das Auslöseelement relativ zu dem Gehäuse verstellt, beispielsweise verkippt, werden kann.

In einer Ausgestaltung ist an dem zumindest einen Lagerschenkel ein Rastabschnitt geformt, der zum Verrasten mit dem Klemmschenkel in der Freigabestellung ausgestaltet ist. Der Rastabschnitt kann beispielsweise als Vorsprung oder Stufe an dem zumindest einen Lagerschenkel geformt sein, sodass der Klemmschenkel in der Freigabestellung mit dem Rastabschnitt verrasten kann und somit in der Freigabestellung über das Auslöseelement in Position relativ zu dem Gehäuse gehalten ist.

In einer Ausgestaltung weist das Kontaktelement einen Stützabschnitt auf. Der zumindest eine Lagerschenkel ist an dem Stützabschnitt gelagert, beispielsweise indem ein an dem Stützabschnitt geformtes Lagerelement in eine Lageröffnung an dem Lagerschenkel eingreift und somit eine Schwenklagerung für das Auslöseelement relativ zu dem Kontaktelement und somit relativ zu dem Gehäuse schafft.

Der Stützabschnitt kann beispielsweise näherungsweise parallel zum Kontaktabschnitt erstreckt sein.

In einer Ausgestaltung weist das Auslöseelement zwei Lagerschenkel auf, die jeweils zu dem Auslöseabschnitt umgebogen sind und über den Auslöseabschnitt miteinander verbunden sind. Das Auslöseelement kann beispielsweise eine U-Form ausbilden, bei der die Lagerschenkel parallel zueinander erstreckt sind und Schenkel der U-Form bereitstellen, während der Auslöseabschnitt die Lagerschenkel miteinander verbindet und somit eine Basis der U-Form schafft.

In einer Ausgestaltung weist das Auslöseelement ein Rückstellelement auf. Das Betätigungselement ist ausgebildet, auf das Rückstellelement einzuwirken, um das Auslöseelement in Richtung der Raststellung zu belasten, wenn das Betätigungselement zum Überführen des Klemmschenkels in die Freigabestellung betätigt wird. Das Rückstellelement ist zum Zusammenwirken mit dem Betätigungselement bei Bewegen des Betätigungselements relativ zu dem Gehäuse ausgebildet. Wird das Betätigungselement zum Überführen des Klemmschenkels in die Freigabestellung relativ zu dem Gehäuse bewegt, so wirkt das Betätigungselement auf das Rückstellelement an dem Auslöseelement ein und stellt dadurch das Auslöseelement in Richtung der Raststellung zurück. Durch Zusammenwirken mit dem Betätigungselement wird das Auslöseelement somit, wenn der Klemmschenkel in die Freigabestellung überführt wird, in die Raststellung gebracht und dort gehalten, sodass das Auslöseelement zuverlässig mit dem Klemmschenkel verrasten kann.

Aufgrund der Belastung des Auslöseelements durch Einwirken des Betätigungselements auf das Rückstellelement kann die Verrastung des Klemmschenkels mit dem Auslöseelement bei Überführen in die Freigabestellung zuverlässig hergestellt werden, bei komfortabler Bedienung durch einen Nutzer.

In einer Ausgestaltung ist das Rückstellelement durch Einwirken des Betätigungselements elastisch an dem Auslöseelement verformbar. Das Rückstellelement kann in sich elastisch verformbar sein, beispielsweise indem das Rückstellelement als elastisch verformbare Lasche geformt ist. Das Rückstellelement kann aber auch in sich (im Wesentlichen) starr ausgebildet sein und elastisch zum Beispiel an einem Verformungsabschnitt relativ zu einem (sonstigen) Körper des Auslöseelements verstellbar sein.

Der Auslöseabschnitt kann beispielsweise als Flächenabschnitt geformt sein, um mit einer elektrischen Leitung bei Einstecken in die Stecköffnung zusammenzuwirken. Durch Zusammenwirken mit der elektrischen Leitung bei Einstecken in die Stecköffnung kann das Auslöseelement somit beispielsweise entlang einer ersten Kipprichtung um eine Kippachse verkippt werden. Das Rückstellelement kann demgegenüber an einer dem Auslöseabschnitt abgewandten Seite von der Kippachse abstehen. Durch Zusammenwirken mit dem Betätigungselement bei Betätigen des Betätigungselements aus der nicht betätigten Stellung in die betätigte Stellung wird das Auslöseelement in eine der ersten Kipprichtung entgegengesetzte, zweite Kipprichtung belastet und somit in die zweite Kipprichtung vorgespannt, sodass der Klemmschenkel des Federelements zuverlässig mit dem Auslöseelement verrasten kann.

In einer Ausgestaltung ist das Rückstellelement in einer zu der Kippachse senkrechten Ebene elastisch durch Einwirken des Betätigungselements verformbar. Bei Einwirken des Betätigungselements verbleibt das Rückstellelement nicht starr in Position an dem Auslöseelement, sondern wird elastisch verformt. Dies erfolgt in der zu der Kippachse senkrechten Ebene und somit entlang der zweiten Kipprichtung, in die das Betätigungselement auf das Rückstellelement einwirkt. Das Auslöseelement wird durch Einwirken das Betätigungselements somit nicht starr mitbewegt, sondern aufgrund der elastischen Verformung an dem Rückstellelement elastisch in Richtung der Raststellung vorgespannt, sodass das Auslöseelement zuverlässig mit dem Klemmschenkel in der Freigabestellung verrasten kann.

In einer Ausgestaltung ist das Rückstellelement an dem zumindest einen Lagerschenkel des Auslöseelements geformt. Das Rückstellelement kann beispielsweise als Lasche integral und einstückig an dem Lagerschenkel geformt sein und von dem zumindest einen Lagerschenkel abstehen. Beispielsweise kann der Lagerschenkel sich hin zu einer ersten Seite von einer Kippachse, um die der Lagerschenkel verkippbar gelagert ist, erstrecken, während das Rückstellelement hin zu einer zweiten Seite von der Kippachse absteht.

Das Betätigungselement kann grundsätzlich in beliebiger Weise relativ zu dem Gehäuse bewegbar sein, beispielsweise relativ zu dem Gehäuse verschiebbar oder verschwenkbar. Das Betätigungselement ist hierzu bewegbar an dem Gehäuse oder einem zu dem Gehäuse ortsfesten Bauteil, zum Beispiel dem Kontaktelement, gelagert und kann somit zum Überführen des Klemmschenkels in die Freigabestellung relativ zu dem Gehäuse bewegt werden.

In einer Ausgestaltung ist das Betätigungselement zum Überführen des Klemmschenkels in die Freigabestellung aus einer nicht betätigten Stellung in eine betätigte Stellung relativ zu dem Gehäuse um eine Schwenkachse verschwenkbar. Das Betätigungselement ist somit schwenkbar gelagert und dazu beispielsweise an dem Gehäuse oder einem zu dem Gehäuse ortsfesten Bauteil, zum Beispiel dem Kontaktelement, schwenkbar abgestützt.

In anderer Ausgestaltung kann das Betätigungselement beispielsweise relativ zu dem Gehäuse linear oder entlang einer gekrümmten Bewegungsbahn verschiebbar sein.

In einer Ausgestaltung ist der Hebelabschnitt, betrachtet entlang der Schwenkachse, axial neben dem Klemmschenkel angeordnet.

In einer Ausgestaltung weist das Betätigungselement einen schwenkbar an dem Gehäuse abgestützten Lagerabschnitt, einen durch einen Nutzer betätigbaren Betätigungsabschnitt, einen den Lagerabschnitt mit dem Betätigungsabschnitt verbindenden Hebelabschnitt und einen an dem Hebelabschnitt angeordneten Wirkabschnitt zum Einwirken auf den Klemmschenkel auf. Während der Betätigungsabschnitt von außerhalb des Gehäuses zugänglich ist, beispielsweise indem ein Nutzer über ein Werkzeug, zum Beispiel einen Schraubendreher, oder alternativ manuell auf den Betätigungsabschnitt einwirken kann, steht der Wirkabschnitt mit dem Klemmschenkel des Federelements in Wirkverbindung. Durch Verstellen des Betätigungselements wird somit über den Wirkabschnitt eine Verstellkraft auf den Klemmschenkel ausgeübt, sodass insbesondere bei Verstellen des Betätigungselements aus einer nicht betätigten Stellung in eine betätigte Stellung der Klemmschenkel mitgenommen und somit in Richtung der Freigabestellung bewegt wird.

In einer Ausgestaltung weist der Klemmschenkel einen Klemmabschnitt zum Einwirken auf die elektrische Leitung und eine Stellkante auf. Die Stellkante ist, betrachtet entlang der Schwenkachse, an einer Seite des Klemmschenkels angeordnet. Das Betätigungselement ist ausgebildet, zum Verstellen des Klemmschenkels über den Wirkabschnitt ausschließlich auf die Stellkante an der Seite des Klemmschenkels einzuwirken. Das Betätigungselement ist dadurch dazu ausgestaltet, einseitig auf den Klemmschenkel einzuwirken. So ist die an dem Klemmschenkel geformte Stellkante bei dieser Ausgestaltung an einer Seite des Klemmschenkels angeordnet. Ausschließlich auf diese Stellkante wirkt das Betätigungselement über den Wirkabschnitt ein, wenn das Betätigungselement zum Verstellen des Klemmschenkels bewegt wird. Das Betätigungselement wirkt damit ausschließlich an der ersten Seite auf den Klemmschenkel ein, um Verstellkräfte zum Verstellen des Klemmschenkels in das Federelement einzuleiten.

Weil der Wirkabschnitt bei dieser Ausgestaltung lediglich einseitig auf den Klemmschenkel einwirkt, kann die Anschlussklemme bauraumgünstig geformt sein. So kann der Hebelabschnitt beispielsweise den Lagerabschnitt lediglich einseitig mit dem Betätigungselement verbinden, wobei hierzu der Hebelabschnitt beispielsweise, betrachtet entlang der Schwenkachse, axial neben dem Klemmschenkel angeordnet ist und dabei der Seite des Klemmschenkels zugewandt ist, an dem die Stellkante geformt ist. An einer der Stellkante abgewandten Seite des Klemmschenkels befindet sich demgegenüber kein (weiterer) Hebelabschnitt, sodass das Betätigungselement lediglich einseitig um das Federelement herumgreift, um den Lagerabschnitt innerhalb des Gehäuses zu lagern und das Betätigungselement von außerhalb des Gehäuses zugänglich zu machen.

In einer Ausgestaltung ist der Wirkabschnitt dazu ausgebildet, gleitend an der Stellkante anzuliegen. Bei einem Verstellen des Betätigungselements zum Verstellen des Klemmschenkels gleitet der Wirkabschnitt an der Stellkante, sodass darüber Stellkräfte in den Klemmschenkel eingeleitet werden und der Klemmschenkel relativ zum Gehäuse verstellt wird.

Vorzugsweise ist das Betätigungselement über den Lagerabschnitt einseitig an dem Gehäuse gelagert. Beispielsweise kann den Lagerabschnitt axial (betrachtet entlang der Schwenkachse) neben dem Kontaktelement an dem Gehäuse gelagert sein, sodass der Lagerabschnitt zur schwenkbaren Lagerung des Betätigungselements an dem Gehäuse außerhalb eines mit der Stecköffnung fluchtenden Bereichs an dem Gehäuse angeordnet ist, in den hinein die elektrische Leitung bei Anschließen an die Anschlussklemme eingeführt wird.

In einer Ausgestaltung ist das Betätigungselement, wenn sich der Klemmschenkel in der Freigabestellung befindet, unabhängig von dem Klemmschenkel relativ zu dem Gehäuse bewegbar. Insbesondere kann das Betätigungselement zum Überführen des Klemmschenkels in die Freigabestellung aus einer nicht betätigten Stellung in eine betätigte Stellung relativ zu dem Gehäuse verschwenkt werden. Ist der Klemmschenkel in die Freigabestellung überführt worden, kann das Betätigungselement aus der betätigten Stellung zurück in Richtung der nicht betätigten Stellung verschwenkt werden, wobei der Klemmschenkel in der Freigabestellung verbleibt, indem der Klemmschenkel durch Verrastung mit dem Auslöseelement in Position relativ zu dem Gehäuse gehalten ist und somit nicht mitbewegt wird.

In einer Ausgestaltung ist das Federelement als Zugfeder ausgebildet. In diesem Fall ist der Klemmschenkel des Federelements dazu ausgebildet, die elektrische Leitung durch Federkraft in Anlage mit dem Kontaktelement zu ziehen. An dem Klemmschenkel kann in diesem Fall beispielsweise eine Öffnung geformt sein, durch die die elektrische Leitung bei Einstecken in die Stecköffnung des Gehäuses hindurchgeführt werden kann, um nach Auslösen des Klemmschenkels aus der Freigabestellung die elektrische Leitung in klemmenden Kontakt mit dem Kontaktelement zu ziehen.

Alternativ kann das Federelement als Druckfeder ausgebildet sein. In diesem Fall ist der Klemmschenkel dazu ausgebildet, die elektrische Leitung durch Federkraft in Anlage mit dem Kontaktelement zu drücken. Bei Einstecken in die Stecköffnung gelangt die elektrische Leitung in einen Raum zwischen dem Klemmschenkel und dem Kontaktelement, wobei nach Auslösen des Klemmschenkels aus der Freigabestellung der Klemmschenkel auf die elektrische Leitung einwirkt und diese in Anlage mit dem Kontaktelement drückt.

Das Federelement kann beispielsweise einen Stützschenkel aufweisen, über den das Federelement an dem Gehäuse und/oder dem Kontaktelement abgestützt und in Position an dem Gehäuse und/oder dem Kontaktelement gehalten ist. Zu dem Stützschenkel ist der Klemmschenkel elastisch auslenkbar, wobei in der Freigabestellung der Klemmschenkel so ausgelenkt ist, dass das Federelement elastisch gespannt ist und der Klemmschenkel nach dem Lösen aus der Freigabestellung in elastisch vorgespannter Weise aus der Freigabestellung heraus bewegt wird.

In einer Ausgestaltung weist das Federelement einen den Klemmschenkel mit dem Stützschenkel verbindenden, gekrümmten Verbindungsabschnitt auf. Mit dem Verbindungsabschnitt kann das Federelement beispielsweise um einen Gehäuseabschnitt des Gehäuses herum erstreckt sein, um auf diese Weise eine Abstützung des Federelements relativ zu dem Gehäuse zur Verfügung zu stellen.

Beispielsweise weisen der Klemmschenkel einen ersten Anlageabschnitt und der Stützschenkel einen zweiten Anlageabschnitt auf. Der erste Anlageabschnitt und der zweite Anlageabschnitt liegen zumindest in der Freigabestellung des Klemmschenkels aneinander an. Der Klemmschenkel und der Stützschenkel befinden sich somit zumindest in der Freigabestellung des Klemmschenkels, in der der Klemmschenkel elastisch relativ zu dem Stützschenkel ausgelenkt ist, in Anlage miteinander (auf Block). Möglich ist hierbei auch, dass eine Anlage zwischen dem Klemmschenkel und dem Stützschenkel auch in der Klemmstellung des Klemmschenkels besteht, sodass der Klemmschenkel und der Stützschenkel stets miteinander in Anlage sind und ein elastisches Auslenken des Klemmschenkels relativ zu dem Stützschenkel insbesondere um einen Anlageort, an dem die Anlage besteht, erfolgt. Zwischen dem ersten Anlageabschnitt des Klemmschenkels und dem zweiten Anlageabschnitt des Stützschenkels ist hierbei der Verbindungsabschnitt erstreckt. Mit einem freien Ende steht der Klemmschenkel von dem ersten Anlageabschnitt vor und ist elastisch relativ zu dem Stützschenkel auslenkbar.

Der der Erfindung zugrunde liegende Gedanke soll nachfolgend anhand der in den Figuren dargestellten Ausführungsbeispiele näher erläutert werden. Es zeigen:
- Fig. 1A: eine Seitenansicht eines Ausführungsbeispiels einer Anschlussklemme, in einer nicht betätigten Stellung eines Betätigungselements;
- Fig. 1B: die Seitenansicht der Anschlussklemme, mit dem Betätigungselement in einer betätigten Stellung;
- Fig. 1C: die Seitenansicht der Anschlussklemme, nach Zurückführen des Betätigungselements in die nicht betätigte Stellung;
- Fig. 1D: die Seitenansicht der Anschlussklemme, nach Anschließen einer elektrischen Leitung;
- Fig. 2A-2D: perspektivische Ansichten der Anschlussklemme in den Stellungen gemäß Fig. 1A bis 1D;
- Fig. 3A-3D: Schnittansichten der Anschlussklemme in den Stellungen gemäß Fig. 1A bis 1D;
- Fig. 4A-4D: Ansichten der Anschlussklemme in den Stellungen gemäß Fig. 1A bis 1D, bei geschlossenem Gehäuse;
- Fig. 5A-5C: Ansichten einer Baugruppe der Anschlussklemme in den Stellungen gemäß Fig. 1A, 1B und 1D;
- Fig. 6A-6C: Ansichten eines rückwärtigen Gehäuseteils der Anschlussklemme zusammen mit der Baugruppe gemäß Fig. 5A bis 5C, aber ohne das Betätigungselement;
- Fig. 7: eine gesonderte Ansicht eines Federelements;
- Fig. 8: eine gesonderte Ansicht eines Kontaktelements;
- Fig. 9: eine gesonderte Ansicht eines Auslöseelements;
- Fig. 10: eine gesonderte Ansicht eines Auslösebetätigungselements;
- Fig. 11: eine Ansicht des Kontaktelements mit dem daran gelagerten Auslöseelement; und
- Fig. 12: die Anordnung gemäß Fig. 11, gemeinsam mit dem Federelement.

Fig. 1A-1D bis 6A-6C zeigen ein Ausführungsbeispiel einer Anschlussklemme 1, die ein Gehäuse 10 mit einer darin geformten Stecköffnung 100 zum Einstecken einer elektrischen Leitung 2 entlang einer Steckrichtung E ausbildet.

Das Gehäuse 10 definiert einen Aufnahmeraum 101, in den eine elektrische Leitung 2 mit einem abisolierten Leiterende 20 eingeführt wird, wenn sie in die Stecköffnung 100 entlang der Steckrichtung E eingesteckt wird. In einer angeschlossenen Stellung befindet sich die Leitung 2 mit dem abisolierten Leiterende 20 innerhalb des Aufnahmeraums 101 und ist elektrisch über einen Klemmschenkel 120 eines Federelements 12 mit einem Kontaktabschnitt 110 eines elektrischen Kontaktelement 11 in Form eines Strombalkens kontaktiert, sodass die elektrische Leitung 2 elektrisch an die Anschlussklemme 1 angeschlossen ist.

Das in einer gesonderten Ansicht in Fig. 8 dargestellte Kontaktelement 11 weist einen Stützabschnitt 111 auf, der über einen Verbindungsabschnitt 112 mit dem Kontaktabschnitt 110 verbunden ist. Der Stützabschnitt 111 und der Kontaktabschnitt 110 erstrecken sich näherungsweise parallel zueinander, während der Verbindungsabschnitt 112 als Steg geformt ist und den Kontaktabschnitt 110 mit dem Stützabschnitt 111 verbindet.

Das in einer gesonderten Ansicht in Fig. 7 dargestellte Federelement 12 weist einen Stützschenkel 121 auf, der an dem Stützabschnitt 111 abgestützt ist, beispielsweise indem der Stützschenkel 121 mit dem Stützabschnitt 111 verschweißt oder vernietet ist, sodass das Federelement 12 darüber zu dem Gehäuse 10 festgelegt ist.

Der Stützschenkel 121 ist über einen gekrümmten Verbindungsabschnitt 122 mit dem Klemmschenkel 120 verbunden. Der Verbindungsabschnitt 122 erstreckt sich um einen zapfenförmigen Gehäuseabschnitt 105 an einem rückwärtigen Gehäuseteil 103 des Gehäuses 10 herum, wie dies aus Fig. 6A-6C ersichtlich ist.

Das Gehäuseteil 103 gemäß Fig. 6A-6C ist mit einem in Fig. 1A-1D bis 3A-3D dargestellten Gehäuseteil 106 zum Komplettieren des in Fig. 4A-4D vollständig dargestellten Gehäuses 10 verbunden. An dem Gehäuseteil 106 ist die Stecköffnung 100 geformt.

Der Klemmschenkel 120 ist elastisch zu dem Stützschenkel 121 auslenkbar, insbesondere derart, dass der Klemmschenkel 120 in einer Freigabestellung (vergleiche Fig. 1B und 1C) von dem Kontaktabschnitt 110 entfernt ist. Aus der Freigabestellung ist der Klemmschenkel 120 in eine Klemmstellung bewegbar, in der der Klemmschenkel 120 klemmend auf eine an die Anschlussklemme 1 angeschlossene elektrische Leitung 2 einwirkt und diese unter elastischer Vorspannung in Kontakt mit dem Kontaktabschnitt 110 des Kontaktelements 11 drückt und somit die Leitung 2 über ihr Leiterende 20 elektrisch mit dem Kontaktelement 11 kontaktiert (vergleiche Fig. 1D).

Bei dem dargestellten Ausführungsbeispiel ist an dem Gehäuse 10 ein Betätigungselement 14 über einen Lagerabschnitt 140 um eine Schwenkachse D schwenkbar gelagert. Das Betätigungselement 14 kann um die Schwenkachse D relativ zu dem Gehäuse 10 verschwenkt werden, wobei ein Betätigungsabschnitt 141 von außerhalb des Gehäuses 10 zugänglich ist und somit durch einen Nutzer, zum Beispiel händisch oder unter Verwendung eines Werkzeugs, betätigt werden kann.

Das Betätigungselement 14 ist als Hebel ausgebildet, der über den Lagerabschnitt 140 schwenkbar an dem Gehäuse 10 abgestützt ist, sodass das Betätigungselement 14 um die Schwenkachse D zu dem Gehäuse 10 bewegt werden kann. Der Lagerabschnitt 140 ist an einem Hebelabschnitt 142 geformt, der den Lagerabschnitt 140 mit dem Betätigungsabschnitt 141 verbindet, sodass der Betätigungsabschnitt 141 in einer Betätigungsöffnung 102 einliegt und von außerhalb des Gehäuses 10 in werkzeugloser Weise bedient werden kann.

Der Hebelabschnitt 142 ist einseitig an dem Betätigungselement 14 geformt. Der Betätigungsabschnitt 141 steht entlang der Schwenkachse D von dem Hebelabschnitt 142 vor.

Die schwenkbare Lagerung des Betätigungselements 14 über den Lagerabschnitt 140 an dem Gehäuse 10 erfolgt axial (mit Bezug auf die Schwenkachse D) versetzt zu dem Kontaktelement 11. Insbesondere ist der Lagerabschnitt 140 axial neben dem Kontaktelement 11 angeordnet und somit außerhalb eines Bereichs des mit der Stecköffnung 100 fluchtenden Aufnahmeraums 101, in den hinein eine elektrische Leitung 2 zum Anschließen an die Anschlussklemme 1 entlang der Steckrichtung E eingesteckt wird.

An dem Hebelabschnitt 142 ist ein Führungsabschnitt 143 in Form einer Stufe ausgebildet, der eine gekrümmte Führungsbahn vorgibt, mit der der Hebelabschnitt 142 gleitend an einer zugeordneten, gekrümmten Führungskante 104 an dem Gehäuse 10 geführt ist, wie dies zum Beispiel aus Fig. 2A-2D ersichtlich ist.

An dem Hebelabschnitt 142 ist ein Wirkabschnitt 144 in Form eines axial entlang der Schwenkachse D von dem Hebelabschnitt 142 vorstehenden Vorsprungs geformt, der zum Zusammenwirken mit dem Klemmschenkel 120 des Federelements 12 dient, insbesondere um durch Betätigen des Betätigungselements 14 in eine Betätigungsrichtung B den Klemmschenkel 120 in Richtung einer Freigabestellung zu bewegen, wie dies im Übergang von Fig. 1A hin zu Fig. 1B ersichtlich ist. Der Wirkabschnitt 144 ist exzentrisch zur Schwenkachse D angeordnet und gleitet bei einem Betätigen des Betätigungselements 14 an einer Stellkante 123 einseitig an dem Klemmschenkel 120 entlang, um auf diese Weise eine Stellkraft in den Klemmschenkel 120 einzuleiten und den Klemmschenkel 120 in die Freigabestellung zu überführen.

Die Anschlussklemme 1 weist ein Auslöseelement 13 auf, das einen Auslöseabschnitt 130 ausbildet, der in einem mit der Stecköffnung 100 fluchtenden Bereich des Aufnahmeraums 101 erstreckt ist. Das Auslöseelement 13 ist bei dem dargestellten Ausführungsbeispiel als integrales Blechelement geformt, das von dem Federelement 12 gesondert ist. Das Auslöseelement 13 weist zwei parallel zueinander erstreckte Lagerschenkel 131 auf, die über den eine Basis ausbildenden Auslöseabschnitt 130 miteinander verbunden sind, sodass sich eine U-förmige Gestalt des Auslöseelements 13 ergibt. Über die Lagerschenkel 131 ist das Auslöseelement 13 an dem Stützabschnitt 111 des Kontaktelements 11 gelagert, indem Lagerelemente 113 in Form von axial zu dem Stützabschnitt 111 vorstehenden Vorsprungselementen in zugeordnete Lageröffnungen 133 an den Lagerschenkeln 131 des Auslöseelements 13 eingreifen und somit eine Kipplagerung für das Auslöseelement 13 relativ zu dem zum Gehäuse 10 ortsfesten Kontaktelement 11 und somit relativ zu dem Gehäuse 10 schaffen, wie dies aus Fig. 11 ersichtlich ist.

Das in einer gesonderten Ansicht in Fig. 9 dargestellte Auslöseelement 13 kann relativ zu dem Stützabschnitt 111 und somit relativ zu dem Gehäuse 10 verkippt werden. Der Auslenkweg des Auslöseelements 13 ist derart bemessen, dass das Auslöseelement 13 aus einer Raststellung, in der der Klemmschenkel 120 in der Freigabestellung mit dem Auslöseelement 13 verrastet ist, soweit ausgelenkt werden kann, dass der Klemmschenkel 12 aus seiner Verrastung an dem Auslöseelement 13 freigegeben wird.

Das Auslöseelement 13 weist ein Rückstellelement 134 auf, das als federnde Lasche an einem der Lagerschenkel 131 geformt ist und das dazu ausgebildet ist, mit dem Betätigungselement 14 zusammenwirken, wenn das Betätigungselement 14 zum Verstellen des Klemmschenkels 120 in die Freigabestellung betätigt wird.

Zum Überführen des Klemmschenkels 120 in die Freigabestellung kann das Betätigungselement 14 in die Betätigungsrichtung B relativ zu dem Gehäuse 10 verschwenkt werden, um somit den Klemmschenkel 120 relativ zu dem Stützschenkel 121 zu verschwenken, wie dies im Übergang zum Beispiel von Fig. 1A hin zu Fig. 1B ersichtlich ist (in Fig. 1A-1D bis 4A-4D zeigen die mit "A" gekennzeichneten Figuren das Betätigungselement 14 in einer nicht betätigten Stellung, bei in einer Klemmstellung befindlichem Klemmschenkel 120; die mit "B" gekennzeichneten Figuren zeigen demgegenüber das Betätigungselement 14 in einer betätigten Stellung, nach Überführen des Klemmschenkels 120 in die Freigabestellung; die mit "C" gekennzeichneten Figuren zeigen das Betätigungselement 14 nach Zurückführen in die nicht betätigte Stellung, wobei der Klemmschenkel 120 in der Freigabestellung verblieben ist; die mit "D" bezeichneten Figuren zeigen die Anschlussklemme 1 bei angeschlossener elektrischer Leitung 2; wenn nachfolgend auf Fig. 1A-1D Bezug genommen wird, gilt dies entsprechend auch für die Ansichten gemäß Fig. 2A-2D, 3A-3D und 4A-4D). In der Freigabestellung gemäß Fig. 1B gibt der Klemmschenkel 120 einen mit der Stecköffnung 100 entlang der Steckrichtung E fluchtenden Bereich innerhalb des Aufnahmeraums 101 frei, sodass eine elektrische Leitung 2 ungehindert von dem Klemmschenkel 120 in die Stecköffnung 100 eingesteckt und somit in einer im Wesentlichen kraftlosen Weise an die Anschlussklemme 1 angeschlossen werden kann.

An den Lagerschenkeln 131 des Auslöseelements 13 sind Rastabschnitte 132 in Form von Stufen geformt, die in der Freigabestellung eine Verrastung mit dem Klemmschenkel 120 herstellen. In der Freigabestellung ist der Klemmschenkel 120 somit mit den Lagerschenkeln 131 verrastet und wird somit über das Auslöseelement 13 in Position relativ zu dem Gehäuse 10 gehalten, wie dies aus Fig. 1B ersichtlich ist.

Um eine Verrastung zwischen dem Klemmschenkel 120 und dem Auslöseelement 13 herzustellen, wirkt das Betätigungselement 14, wenn es aus der nicht betätigten Stellung (Fig. 1A) in die betätigte Stellung (Fig. 1B) überführt wird, am Ende des Betätigungswegs mit einem axial entlang der Schwenkachse D von dem Hebelabschnitt 142 vorstehenden, durch einen Vorsprung geformten Spannabschnitt 145 auf das Rückstellelement 134 in Form der Lasche an dem Auslöseelement 13 ein, drückt dadurch auf das Rückstellelement 134 und verformt das Rückstellelement 134 elastisch, wie dies aus Fig. 1B ersichtlich ist. Dadurch wird an dem Auslöseelement 13 eine Vorspannkraft in Richtung der Raststellung bereitgestellt, sodass der Klemmschenkel 120 zuverlässig mit dem Auslöseelement 13 verrasten kann.

Bei einem Überführen in die Freigabestellung gleitet der Klemmschenkel 120 mit Absätzen im Bereich eines am Ende des Klemmschenkels 120 geformten Klemmabschnitts 124 auf die Rastabschnitte 132 an den Lagerschenkeln 131 des Auslöseelements 13 auf und lenkt dadurch das Auslöseelement 13 geringfügig aus der Raststellung aus. Aufgrund der Vorspannung an dem Rückstellelement 134 gelangt das Auslöseelement 13 nach Passieren der Rastabschnitte 132 durch den Klemmabschnitt 124 zurück in die Raststellung, sodass die Verrastung des Auslöseelements 13 mit dem Klemmschenkel 120 hergestellt wird.

Der Auslöseabschnitt 130 des Auslöseelements 13 dient zum Zusammenwirken mit einer in die Stecköffnung 100 eingesteckten elektrischen Leitung 2, insbesondere um die elektrische Leitung 2 selbsttätig unter Auslösen des Klemmschenkels 120 an die Anschlussklemme 1 anzuschließen. Wird eine elektrische Leitung 2 entlang der Steckrichtung E in die Stecköffnung 100 eingesteckt, so wirkt die elektrische Leitung 2 mit einem eingesteckten Leiterende 20 auf den Auslöseabschnitt 130 innerhalb des Aufnahmeraums 101 des Gehäuses 10 ein und verstellt das Auslöseelement 13. Dadurch wird das Auslöseelement 13 relativ zu dem Klemmschenkel 120 bewegt, sodass der Klemmschenkel 120 außer Eingriff von den Rastabschnitten 132 an den Lagerschenkel 131 des Auslöseelements 13 gelangt und der Klemmschenkel 120 somit aus der Freigabestellung freigegeben wird. Aufgrund der elastischen Federvorspannung an dem Klemmschenkel 120 schnappt der Klemmschenkel 120 somit in Anlage mit der eingesteckten elektrischen Leitung 2 und verklemmt diese mit dem Kontaktelement 11, sodass darüber die elektrische Leitung 2 mit dem (abisolierten) Leiterende 20 gegen das Kontaktelement 11 gedrückt und somit elektrisch mit dem Kontaktelement 11 kontaktiert wird.

Die Lagerelemente 113 an dem Stützabschnitt 111 des Kontaktelements 11 definieren eine Kippachse zum Verkippen des Auslöseelements 13 relativ zu dem Gehäuse 10. Die Lagerschenkel 131 und der die Lagerschenkel 131 miteinander verbindende Auslöseabschnitt 130 stehen hierbei an einer ersten Seite (in den Darstellungen nach unten) von der Kippachse ab. Das Rückstellelement 134 steht demgegenüber an einer zweiten Seite (in den Darstellungen nach oben) von der Kippachse ab, sodass sich der Auslöseabschnitt 130 und das Rückstellelement 134 zu unterschiedlichen Seiten von der Kippachse erstrecken.

Wirkt eine elektrische Leitung 2 auf den Auslöseabschnitt 130 ein, so wird das Auslöseelement 13 zum Lösen der Verrastung in eine erste Kipprichtung an dem Stützabschnitt 111 verkippt. Wirkt das Betätigungselement 14 demgegenüber vorspannend auf das Rückstellelement 134 ein, so wirkt die Vorspannung in eine der ersten Kipprichtung entgegengesetzte, zweite Kipprichtung und somit in Richtung der Raststellung zum Verrasten des Auslöseelements 13 mit dem Klemmschenkel 120.

Bei einem Verstellen des Betätigungselements 14 aus der nicht betätigten Stellung (Fig. 1A) in die betätigte Stellung (Fig. 1B) wirkt der Wirkabschnitt 144 auf die Stellkante 123 ein und gleitet dabei entlang der Stellkante 123, sodass der Klemmschenkel 120 in die Freigabestellung bewegt wird, wie dies im Übergang von Fig. 1A hin zu Fig. 1B ersichtlich ist. Das Betätigungselement 14 wirkt bei dem dargestellten Ausführungsbeispiel ausschließlich auf die Stellkante 123 und somit einseitig auf den Klemmschenkel 120 ein, indem der Wirkabschnitt 144 mit der Stellkante 123 in Wirkverbindung steht. Aufgrund der einseitigen Anordnung und Ausgestaltung des Betätigungselements 14 ist das Betätigungselement 14 mit dem Hebelabschnitt 142 außerhalb eines Bereichs des Aufnahmeraums 101 angeordnet, in den hinein die elektrische Leitung 2 zum Anschließen an die Anschlussklemme 1 eingeführt wird. Es ergibt sich eine bauraumgünstige Anordnung.

Der Klemmabschnitt 124 bildet eine Klemmkante aus, mit der der Klemmschenkel 120 bei angeschlossener elektrischer Leitung 2 klemmend auf das Leiterende 20 einwirkt.

Das Betätigungselement 14 wird zum Überführen des Klemmschenkels 120 in die Freigabestellung aus der nicht betätigten Stellung (Fig. 1A) in die betätigte Stellung (Fig. 1B) überführt und bewegt dadurch den Klemmschenkel 120 in die Freigabestellung, in der der Klemmschenkel 120 mit dem Auslöseelement 13 verrastet ist. Nach Überführen des Klemmschenkels 120 in die Freigabestellung kann das Betätigungselement 14 zurück in die nicht betätigte Stellung bewegt werden, in der der Betätigungsabschnitt 141 dem Gehäuse angenähert ist und beispielsweise flach in einer zugeordneten Aufnahmeöffnung an dem Gehäuse 10 einliegt, wie dies aus Fig. 1C ersichtlich ist.

Soll eine angeschlossene elektrische Leitung 2 wiederum von der Anschlussklemme 2 gelöst werden, kann das Betätigungselement 14 in die Betätigungsrichtung B verschwenkt werden, sodass der Klemmschenkel 120 wiederum in die Freigabestellung gemäß Fig. 1B überführt wird. Die elektrische Leitung 2 kann somit im Wesentlichen kraftlos aus der Anschlussklemme 1 entnommen werden. In der Freigabestellung ist der Klemmschenkel 120 erneut mit dem Auslöseabschnitt 130 verrastet, sodass bei Einstecken einer elektrischen Leitung 2 diese wiederum auf den Auslöseabschnitt 130 einwirkt und dadurch die Verrastung des Klemmschenkels 120 aufgehoben wird. Die elektrische Leitung 2 wird somit wiederum automatisch unter selbsttätigem Auslösen des Klemmschenkels 120 an die Anschlussklemme 1 angeschlossen.

Bei dem dargestellten Ausführungsbeispiel weist die Anschlussklemme 1 ein Auslösebetätigungselement 15 auf, das entlang einer Auslösebetätigungsrichtung C, die der Steckrichtung E gleichgerichtet ist, linear verschiebbar an dem Gehäuse 10 der Anschlussklemme 1 geführt ist.

Das in einer gesonderten Ansicht in Fig. 10 dargestellte Auslösebetätigungselement 15 weist, wie aus den Ansichten gemäß Fig. 5A-5C und 6A-6C ersichtlich ist, einen Kopf 150 und einen entlang der Auslösebetätigungsrichtung C von dem Kopf 150 erstreckten Schaftabschnitt 151 auf. Über den Schaftabschnitt 151 ist das Auslösebetätigungselement 15 mit dem Auslöseelement 13 gekoppelt, indem an den Lagerschenkeln 131 geformte Kopplungselemente 135 in Form von Kopplungszapfen in Kopplungselemente 152 in Form von Kopplungsöffnungen beidseits an dem Schaftabschnitt 151 eingreifen, wie dies aus Fig. 5A-5C bis Fig. 6A-6C ersichtlich ist.

Die Kopplungselemente 135 der Lagerschenkel 131 des Auslöseelements 13 greifen an dem Kontaktabschnitt 110 des Kontaktelements 11 vorbei und liegen dazu in Aussparungen 114 an seitlichen Kanten des balkenförmigen Kontaktabschnitts 110 ein. In den Aussparungen 114 sind die Kopplungselemente 135 zum Verstellen des Auslöseelements 13 beweglich.

Das Auslösebetätigungselement 15 ist an dem Gehäuse 10 der Anschlussklemme 1 linear entlang der Auslösebetätigungsrichtung C geführt. Der Kopf 150 des Auslösebetätigungselements 15 liegt hierbei in einer Betätigungsöffnung 107 des Gehäuses 10 ein, wie dies beispielsweise aus Fig. 2A-2D ersichtlich ist.

Das Auslösebetätigungselement 15 dient dazu, das Auslöseelement 13 aus der Raststellung auszulösen, sollte im Ausnahmefall bei Einstecken der elektrischen Leitung 2 das Auslöseelement 13 nicht automatisch auslösen. Wird eine elektrische Leitung 2 in die Stecköffnung 100 des Gehäuses 10 eingesteckt und löst das Auslöseelement 13 dadurch nicht automatisch aus, so kann ein Nutzer händisch oder unter Verwendung eines Werkzeugs in die Auslösebetätigungsrichtung C auf den Kopf 150 des Auslösebetätigungselements 15 drücken und das Auslösebetätigungselement 15 somit relativ zu dem Gehäuse 10 verschieben, um auf diese Weise das Auslöseelement 13 aus der Raststellung heraus zu verkippen und die Verrastung zwischen dem Klemmschenkel 120 und dem Auslöseelement 13 aufzuheben.

Die Kopplung zwischen dem Auslösebetätigungselement 15 und dem Auslöseelement 13 ist derart, dass das Auslösebetätigungselement 15 abhängig von der jeweiligen Stellung des Auslöseelements 13 unterschiedliche, definierte Stellungen relativ zu dem Gehäuse 10 einnimmt.

Wie dies aus Fig. 2B ersichtlich ist, nimmt der Kopf 150 eine Lage in der Betätigungsöffnung 107 des Gehäuses 10 ein, in der der Kopf 150 näherungsweise bündig mit einer Außenfläche des Gehäuses 10 ist, wenn sich das Auslöseelement 13 in der Raststellung befindet. Dies entspricht einer ersten Stellung des Auslösebetätigungselements 15.

Ist das Auslöseelement 13 hingegen aus der Raststellung ausgelenkt, wie aus Fig. 2D ersichtlich, so nimmt der Kopf 150 eine in das Gehäuse 10 hineinverschobene Stellung in der Betätigungsöffnung 107 ein, entsprechend einer zweiten Stellung des Auslösebetätigungselements 15, unabhängig davon, ob das Verkippen des Auslöseelements 13 durch Wirkung der elektrischen Leitung 2 oder durch Betätigung des Auslösebetätigungselements 15 bewirkt worden ist.

Das Auslösebetätigungselement 15 dient somit auch als Anzeige, um einem Nutzer zu signalisieren, ob die Anschlussklemme 1 in bestimmungsgemäßer Weise ausgelöst hat. Befindet sich bei eingesteckter elektrischer Leitung 2 der Kopf 150 in der Betätigungsöffnung 107 des Gehäuses 10 in der Stellung gemäß Fig. 2D, so wird dem Nutzer angezeigt, dass die Anschlussklemme 1 ausgelöst hat und die elektrische Leitung 2 somit in bestimmungsgemäßer Weise an die Anschlussklemme 1 angeschlossen ist. Befindet sich das Auslösebetätigungselement 15 demgegenüber in der Stellung gemäß Fig. 2B, so wird dem Nutzer angezeigt, dass die Anschlussklemme 1 nicht ausgelöst hat und sich das Auslöseelement 13 (noch) in der Raststellung befindet.

Im Bereich der Betätigungsöffnung 107 kann beispielsweise eine farbliche Markierung angebracht sein, beispielsweise an inneren Wandungen der Betätigungsöffnung 107, die nur in der Stellung des Auslösebetätigungselements 15 gemäß Fig. 2D sichtbar sind, sodass darüber eine von der Stellung des Auslösebetätigungselements 15 abhängige Anzeige noch verbessert ist.

Das Auslösebetätigungselement 15 weist beidseits des Schaftabschnitts 151 Anschlagelemente 153 auf, die in Öffnungen 108 beidseits des Gehäuses 10 einliegen und den Verstellweg des Auslösebetätigungselements 15 entlang der Auslösebetätigungsrichtung C relativ zu dem Gehäuse 10 begrenzen. Die Öffnungen 108 beidseits des Gehäuses 10 sind als Langlöcher geformt. Innerhalb der Öffnungen 108 werden die Anschlagelemente 153 bewegt, wenn das Auslösebetätigungselement 15 zwischen der ersten Stellung und der zweiten Stellung verstellt wird.

Bei dem dargestellten Ausführungsbeispiel ist der Klemmschenkel 120 an einem Anlageabschnitt 126 in Anlage mit einem zugeordneten Anlageabschnitt 125 des Stützschenkels 121. Die Anlage besteht dabei sowohl in der Klemmstellung (vergleiche Fig. 1D und 12) als auch in der Freigabestellung (vergleiche Fig. 1B). Das Federelement 12 wird somit auf Block betrieben, indem der Stützschenkel 121 und der Klemmschenkel 120 an den Anlageabschnitten 125, 126 bei einem elastischen Auslenken des Klemmschenkels 120 relativ zu dem Stützschenkel 121 in Anlage miteinander sind.

Der Verbindungsabschnitt 122 ist entsprechend derart gekrümmt, dass eine geschlossene Schlaufe gebildet ist. Ein elastisches Auslenken des Klemmschenkels 120 erfolgt entsprechend vorrangig um eine im Bereich der Anlageabschnitte 125, 126 gebildete Biegelinie.

Der der Erfindung zugrunde liegende Gedanke ist nicht auf das vorangehend beschriebene Ausführungsbeispiel beschränkt, sondern lässt sich auch in anderer Weise verwirklichen.

Bei dem dargestellten Ausführungsbeispiel ist das Betätigungselement zum einseitigen Einwirken auf den Klemmschenkel des Federelements ausgestaltet. Dies ist jedoch nicht zwingend. Das Betätigungselement kann auch beidseitig an voneinander abliegenden Stellkanten auf den Klemmschenkel des Federelements einwirken.

Das Betätigungselement kann grundsätzlich an beliebigen Orten und in beliebiger Weise schwenkbar oder in sonstiger Weise bewegbar an dem Gehäuse oder an einem zu dem Gehäuse ortsfesten Bauteil gelagert sein.

### Bezugszeichenliste

- 1: Anschlussklemme
- 10: Gehäuse
- 100: Stecköffnung
- 101: Aufnahmeraum
- 102: Öffnung
- 103: Gehäuseteil
- 104: Führungskante
- 105: Gehäuseabschnitt
- 106: Gehäuseteil
- 107: Betätigungsöffnung
- 108: Öffnung
- 11: Kontaktelement (Strombalken)
- 110: Kontaktabschnitt
- 111: Stützabschnitt
- 112: Verbindungsabschnitt
- 113: Lagerelement
- 114: Aussparungen
- 12: Klemmfeder
- 120: Klemmschenkel
- 121: Stützschenkel
- 122: Verbindungsabschnitt
- 123: Stellkante
- 124: Klemmabschnitt
- 125, 126: Anlageabschnitt
- 13: Auslöseelement
- 130: Auslöseabschnitt
- 131: Lagerschenkel
- 132: Rastabschnitt
- 133: Lageröffnung
- 134: Rückstellelement
- 135: Kopplungselement
- 14: Betätigungselement
- 140: Lagerabschnitt
- 141: Betätigungsabschnitt
- 142: Hebelabschnitt
- 143: Führungsabschnitt
- 144: Wirkabschnitt
- 145: Spannabschnitt
- 15: Auslösebetätigungselement
- 150: Kopf
- 151: Schaftabschnitt
- 152: Kopplungselement (Kopplungsöffnung)
- 153: Anschlagelement
- 2: Leitung
- 20: Leiterende
- B: Betätigungsrichtung
- C: Auslösebetätigungsrichtung
- D: Schwenkachse
- E: Steckrichtung

## Patentansprüche

1. Anschlussklemme (1) zum Anschließen einer elektrischen Leitung (2), mit
einem Gehäuse (10), das eine Stecköffnung (100) aufweist, in die die elektrische Leitung (2) zum Anschließen an die Anschlussklemme (1) einsteckbar ist,
einem an dem Gehäuse (10) angeordneten Kontaktelement (11) zum elektrischen Kontaktieren mit der elektrischen Leitung (2),
einem Federelement (12), das einen Klemmschenkel (120) zum Einwirken auf die elektrische Leitung (2) aufweist, um die elektrische Leitung (2) in Kontakt mit dem Kontaktelement (11) zu bringen,
einem Betätigungselement (14), das zum Verstellen des Klemmschenkels (120) relativ zu dem Gehäuse (10) bewegbar ist, wobei der Klemmschenkel (120) durch Betätigung des Betätigungselements (14) elastisch in eine Freigabestellung relativ zu dem Gehäuse (10) verstellbar ist, und
ein relativ zu dem Gehäuse (10) verstellbares Auslöseelement (13), das einen Auslöseabschnitt (130) aufweist, wobei der Klemmschenkel (120) ausgebildet ist, in der Freigabestellung mit dem Auslöseelement (13) zu verrasten, wobei das Auslöseelement (13), wenn das Auslöseelement (13) mit dem Klemmschenkel (120) verrastet ist, eine Raststellung relativ zu dem Gehäuse (10) einnimmt und durch Zusammenwirken des Auslöseabschnitts (130) mit der elektrischen Leitung (2) bei Einstecken der elektrischen Leitung (2) in die Stecköffnung (100) aus der Raststellung heraus bewegbar ist, um den Klemmschenkel (120) aus der Freigabestellung zu lösen,
**gekennzeichnet durch** ein durch einen Nutzer betätigbares Auslösebetätigungselement (15), das mit dem Auslöseelement (13) wirkverbunden ist und relativ zu dem Gehäuse (10) verstellbar ist, um das Auslöseelement (13) aus der Raststellung zu lösen.

2. Anschlussklemme (1) nach Anspruch 1, **dadurch gekennzeichnet, dass** das Auslöseelement (13) ein erstes Kopplungselement (135) und das Auslösebetätigungselement (15) ein zweites Kopplungselement (153) aufweisen, wobei das erste Kopplungselement (135) und das zweite Kopplungselement (153) miteinander gekoppelt sind.

3. Anschlussklemme (1) nach Anspruch 1 oder 2, **dadurch gekennzeichnet, dass** das Auslösebetätigungselement (15) eine erste Stellung relativ zu dem Gehäuse (10) einnimmt, wenn das Auslöseelement (13) in der Raststellung ist.

4. Anschlussklemme (1) nach Anspruch 3, **dadurch gekennzeichnet, dass** das Auslösebetätigungselement (15) eine zweite Stellung relativ zu dem Gehäuse (10) einnimmt, wenn das Auslöseelement (13) in einer entrasteten Stellung ist.

5. Anschlussklemme (1) nach Anspruch 4, **dadurch gekennzeichnet, dass** das Auslösebetätigungselement (15) ausgebildet ist, in der ersten Stellung anzuzeigen, dass das Auslöseelement (13) in der Raststellung ist, und in der zweiten Stellung anzuzeigen, dass das Auslöseelement (13) in der entrasteten Stellung ist.

6. Anschlussklemme (1) nach einem der vorangehenden Ansprüche, **dadurch gekennzeichnet, dass** das Auslösebetätigungselement (15) einen Kopf (150) aufweist, der in einer Betätigungsöffnung (107) des Gehäuses (109) aufgenommen ist.

7. Anschlussklemme (1) nach Anspruch 6, **dadurch gekennzeichnet, dass** das Auslösebetätigungselement (15) einen von dem Kopf (150) erstreckten, mit dem Auslöseelement (13) wirkverbundenen Schaftabschnitt (151) aufweist.

8. Anschlussklemme (1) nach einem der vorangehenden Ansprüche, **dadurch gekennzeichnet, dass** das Auslösebetätigungselement (15) entlang einer Auslösebetätigungsrichtung (C) relativ zu dem Gehäuse (10) verschiebbar ist.

9. Anschlussklemme (1) nach Anspruch 8, **dadurch gekennzeichnet, dass** die elektrische Leitung (2) entlang einer Steckrichtung (E) in die Stecköffnung (100) einsteckbar ist, wobei die Auslösebetätigungsrichtung (C) der Steckrichtung (E) gleichgerichtet ist.

10. Anschlussklemme (1) nach einem der vorangehenden Ansprüche, **dadurch gekennzeichnet, dass** das Auslösebetätigungselement (15) ein Anschlagelement (153) zum Begrenzen eines Verstellwegs des Auslösebetätigungselements (15) relativ zu dem Gehäuse (10) aufweist.

11. Anschlussklemme (1) nach einem der vorangehenden Ansprüche, **dadurch gekennzeichnet, dass** das Auslöseelement (13) relativ zu dem Gehäuse (10) verkippbar ist.

12. Anschlussklemme (1) nach einem der vorangehenden Ansprüche, **dadurch gekennzeichnet, dass** das Auslöseelement (13) einen Rastabschnitt (132) aufweist, wobei der Klemmschenkel (120) in der Freigabestellung mit dem Rastabschnitt (132) verrastet ist.

13. Anschlussklemme (1) einem der vorangehenden Ansprüche, **dadurch gekennzeichnet, dass** das Kontaktelement (11) einen Kontaktabschnitt (110) zum elektrischen Kontaktieren mit der elektrischen Leitung (2) aufweist, wobei der Klemmschenkel (120) auf einer ersten Seite des Kontaktabschnitts (110) und das Auslösebetätigungselement (15) auf einer der ersten Seite abgewandten, zweiten Seite des Kontaktabschnitts (110) angeordnet sind.

14. Anschlussklemme (1) nach einem der Ansprüche 13, **dadurch gekennzeichnet, dass** der Auslöseabschnitt (130) des Auslöseelements (13) auf der ersten Seite des Kontaktabschnitts (110) angeordnet ist, wobei das Auslöseelement (13) zur Kopplung mit dem Auslösebetätigungselement (15) auf der zweiten Seite des Kontaktabschnitts (110) an dem Kontaktabschnitt (110) vorbeigreift.

15. Anschlussklemme (1) nach einem der vorangehenden Ansprüche, **dadurch gekennzeichnet, dass** das Auslöseelement (13) zumindest einen von dem Auslöseabschnitt (130) vorstehenden Lagerschenkel (131) aufweist, wobei das Auslöseelement (13) über den zumindest einen Lagerschenkel (131) an dem Gehäuse (10) oder dem Kontaktelement (11) gelagert ist.
